# EUROPÄISCHE PATENTANMELDUNG

(11) **EP 1 434 307 A1**
(43) Veröffentlichungstag der Anmeldung: **30.06.2004**
(21) Anmeldenummer: 03028356.8
(22) Anmeldetag: 10.12.2003
(51) Int. Cl.: H01R 4/48

(54) **Anschluss- und Verbindungsklemme für elektrische Leiter**

(30) Priorität: 23.12.2002 DE 10261536
(71) Anmelder: Wago Verwaltungsgesellschaft mbH, 32423 Minden (DE)
(72) Erfinder: Stromriedel, Konrad, 99735 Wolkramshausen (DE)
(74) Vertreter: Lange, Gerd, Dipl.-Ing.

(57) **Zusammenfassung**

Die Erfindung betrifft eine Anschluß- und Verbindungsklemme für elektrische Leiter mit einer im wesentlichen planen und in sich steifen Stromleitplatte, die Fensteröffnungen aufweist, in die die Endstücke eines aus einem Stück gefertigten Federbandmaterials eingreifen und mit den Fensteröffnungen Klemmstellen zum Anschließen der elektrischen Leiter bilden. Es wird vorgeschlagen, den mittleren Teil des Federbandmaterials in einer unteren Grundebene der Stromleitplatte zu fixieren und alle Fensteröffnungen oberhalb der Grundebene anzuordnen.

## Beschreibung

Die Erfindung betrifft eine Anschluß- und Verbindungsklemme für elektrische Leiter mit den Merkmalen des Oberbegriffs des Anspruches 1. Solche Klemmen sind aus Fig 3 des deutschen Gebrauchsmusters DE 202 10 105 U1 bekannt.

Es wird verlangt, daß die Herstellungskosten solcher Klemmen gering sind (es handelt sich um ein Massenprodukt). Das verbietet aufwendige Konstruktionen und insbesondere einen zu hohen Materialverbrauch für die Stromleitplatte solcher Klemmen, die üblicherweise aus einer teuren Kupferlegierung gefertigt ist und einen größeren Stromleitungsquerschnitt haben muß (d.h. einen größeren Materialquerschnitt haben muß), damit sie ihre Funktion der guten Stromleitung zwischen den diversen Klemmstellen der elektrischen Leitern erfüllen kann.

Die Aufgabe der Erfindung besteht darin, eine Klemme der im Oberbegriff des Anspruches 1 definierten Art zu schaffen, die kostengünstig herzustellen ist und bei der möglichst kurze Stromleitungswege zwischen den diversen Klemmstellen zum Anschluß von elektrischen Leitern vorhanden sind.

Diese Aufgabe wird erfindungsgemäß durch die Merkmale des Kennzeichens des Anspruches 1 gelöst.

Die Lehre der Erfindung ermöglicht, eine Stromleitplatte mit sehr kurzen Stromleitungswegen herzustellen. Der lagefixierte mittlere Teil des Federbandmaterials befindet sich in einer unteren Grundebene der Stromleitplatte und alle Fensteröffnungen, deren obere Randkanten mit den Endstücken des Federbandmaterials jeweils eine Klemmstelle für einen elektrischen Leiter bilden, befinden sich oberhalb der Grundebene. Daraus resultiert, daß (ausgehend von dem in der unteren Grundebene liegenden lagefixierten mittleren Teil des Federbandmaterials) alle Endstücke des Federbandmaterials sich nur nach oben in höhergelegene Fensteröffnungen hineinerstrecken und dort mit den oberen Randkanten der Fensteröffnungen die Klemmstellen für die elektrischen Leiter bilden.

Diese Fensteröffnungs-Klemmstellen können sehr nahe beieinander angeordnet sein, da die zu beiden Seiten der Stromleitplatte jeweils in einem Federbogen von dem lagefixierten mittleren Teil des Federbandmaterials nach oben ablaufenden Endstücke des Federbandmaterials gleichgerichtet sind und sich deren Platzbedarf nicht addiert. Die Federbogen übergreifen platzsparend solche Fensteröffnungen, die mit dem Endstück des jeweiligen Federbogens nicht zusammenarbeiten.

Durch eine solche Konstruktion sind die Stromleitungswege zwischen den Fensteröffnungs-Klemmstellen extrem kurz. Dementsprechend ist die Stromleitplatte sehr kostengünstig herstellbar, da sie mit einer geringstmöglichen Flächenerstreckung senkrecht zur Grundebene der Klemme verläuft und im wesentlichen plan ausgebildet ist. Sie kann problemlos aus einem in sich steifen Materialblech ausgestanzt werden. Die dabei zugleich ausgestanzten Fensteröffnungen verringern den Materialverbrauch, da das Material der ausgestanzten Fensterflächen recycled wird. Die Stromleitplatte selbst kann z.B. aus einer der üblichen, für Stromleitzwecke optimierten Kupferlegierungen bestehen, aber die spezielle, kompakte Bauart der neuen Stromleitplatte mit ihren kurzen Stromleitungswegen ermöglicht es auch, diese in kostengünstigster Weise aus einer Stahllegierung mit einer Oberflächenbeschichtung (z. B. durch Verzinnen oder Verkupfern) herzustellen.

Gemäß Anspruch 3 können in einer Höhenebene über und parallel zu der Grundebene der Stromleitplatte auch zwei oder mehrere Fensteröffnungen nebeneinander angeordnet sein. Das hängt von der vorgegebenen, d.h. von der für einen bestimmten Anwendungsfall zulässigen Breite der Klemme ab sowie von der Breite des Federbandmaterials, das die voneinander unabhängig funktionierenden Endstücke des Federbandmaterials zur Verfügung stellen muß. Anhand der nachfolgenden Zeichnungen wird deutlich, daß es nicht zwingend ist, daß immer nur ein Endstück des Federbandmaterials in eine Fensteröffnung eingreift, sondern daß auch eine etwas breitere Fensteröffnung dazu dienen kann, daß zwei auf gleicher Höhenebene eng benachbarte Endstücke das Federbandmaterial in dieselbe Fensteröffnung eingreifen.

Der senkrecht zur Grundebene gemessene Abstand der Fensteröffnungs-Klemmstellen voneinander soll so gering als möglich sein. Das verkürzt die Stromleitungswege in der Stromleitplatte und verringert den Materialverbrauch sowohl für die Herstellung der Stromleitplatte als auch für das Federbandmaterial und reduziert deutlich die Insgesamt-Bauhöhe der Klemme.

Gemäß einer vorteilhaften Ausführungsform der Erfindung nach Anspruch 4 ist vorgesehen, daß der lagefixierte mittlere Teil des Federbandmaterials eine federnde Zunge besitzt, die sich in eine unter der Grundebene liegende Ausnehmung der Stromleitplatte hineinerstreckt derart, daß die federnde Zunge mit der unteren Randkante der Ausnehmung einen zusätzlichen Klemmanschluß bildet.

Solch ein zusätzlicher Klemmanschluß unterhalb der Grundebene der Klemme kann z.B. für einen zusätzlichen PE-Anschluß genutzt werden, wie dies die nachfolgenden Zeichnungen genauer zeigen, oder der zusätzliche Anschluß kann im Falle der Verwendung der Klemme als Vorschaltgeräteklemme oder als Leuchtenklemme z.B. für den Anschluß eines Entstörkondensators dienen. Letztendlich und grundsätzlich ist ein solcher zusätzlicher Anschluß unterhalb der Grundebene der Klemme immer von zusätzlichem Vorteil, da er einen zusätzlichen steckbaren elektrischen Leiter aufnehmen kann oder z.B. für den Anschluß eines Steckkontaktes eines elektrischen Gerätes genutzt werden kann.

Auch das Merkmal der in sich steifen Stromleitplatte ist - für sich betrachtet - von besonderem Vorteil. Die Steifheit stabilisiert nicht nur die Klemme insgesamt, sondern sie bietet auch die Möglichkeit, an der steifen Stromleitplatte z.B. einen Betätigungsdrücker für das funktionsgerechte Öffnen einzelner oder aller Klemmstellen verschiebbar zu lagern. Zudem kann nach Anspruch 5 vorgesehen sein, das untere Ende der Stromleitplatte, das sich unterhalb der Grundebene befindet, in Form einer in sich steifen Steckfahne auszubilden oder diesem Ende der Stromleitplatte z.B. die Form von Lötanschlußstiften zu geben. Derartige Ausbildungen des unteren Endes der Stromleitplatte ermöglichen eine problemlose Montage der Klemme z.B. durch einfaches Anstecken an ein elektrisches Gerät oder z.B. durch Einlöten in die Leiterbahnen einer gedruckten Schaltung.

Der erfindungsgemäße Klemmentyp kann sowohl mit als auch ohne ein Isolierstoffgehäuse gebaut und/oder verwendet werden.

Nachfolgend werden Ausführungsbeispiele der Erfindung anhand der Zeichnungen näher beschrieben. Es zeigen:
- Fig. 1 bis 3: eine erste Ausführungsform,
- Fig. 4 und 5: eine zweite Ausführungsform,
- Fig. 6 und 7: zwei weitere Ausführungsformen einer erfindungsgemäßen Klemme.

Die Figuren 1 bis 3 zeigen eine Stromleitplatte 10 mit zwei kleineren, nebeneinander angeordneten Fensteröffnungen 11 und 12 und mit einer größeren Fensteröffnung 13, die unterhalb der vorgenannten kleineren Fensteröffnungen liegt. Die Fensteröffnungen definieren Klemmstellen für den Anschluß elektrischer Leiter. Die Klemmstellen sind zwischen den jeweils oberen Randkanten 11a, 12a, 13a der Fensteröffnungen 11, 12, 13 und den Endstücken 14, 15, 16, 17 des Federbandmaterials 18 gebildet.

Die Randkanten 11a, 12a, 13a der Fensteröffnungen, die die Klemmstellen bilden, sind aus der im wesentlichen planen Ebene der Stromleitplatte 10 in Form von Anlaufschrägen herausgestellt derart, daß sie mit der ihnen zugewandten Erstreckungsoberfläche der Endstücke 14, 15, 16, 17 des Federbandmaterials 18 jeweils einen Einlauftrichter für das Anschließen eines elektrischen Leiters 19, 20 bilden.

Das Federbandmaterial 18 ist in einem Stück aus einem flachen Federstahlblech hergestellt und besitzt die in Form von Blattfederenden ausgebildeten Endstücke 14, 15, 16, 17. Das Federbandmaterial 18 ist durch die Fensteröffnung 13 hindurchgeführt und ist mit seinem mittleren Teil an der unteren Randkante der Fensteröffnung lagefixiert in der Weise, daß die außen liegenden Randkanten des Federbandmaterials mit einer Preßpassung in dafür speziell ausgeformte Randausnehmungen 21 der Fensteröffnung eingepreßt sind. Das ist nur ein Ausführungsbeispiel einer Lagefixierung des Federbandmaterials in der Fensteröffnung 13. Andere Arten von Lagefixierungen sind ebenfalls möglich, beispielsweise durch Verrastung oder durch Verstemmen des Randmaterials der Fensteröffnung. Die Durchführungsebene des lagefixierten mittleren Teils des Federbandmaterials durch die Fensteröffnung 13 definiert bei dem dargestellten Ausführungsbeispiel die Grundebene der Stromleitplatte 10.

Insbesondere aus Fig. 1 werden wesentliche Vorteile der neuen Klemme deutlich. Die kurze vertikale Erstreckung der Stromleitplatte 10 gewährleistet kurze Stromleitungswege zwischen den Klemmstellen. Das Federbandmaterial 18 mit seinen beidseitig von der Stromleitplatte 10 ablaufenden Federarmen (= Federbogen), die in den Endstücken 14, 15, 16, 17 enden, durchläuft keine unnötigen, nicht-funktionsgenutzten Konstruktionsabstände, sondern ist voll funktionsgerecht nur für seine eigentliche Aufgabe bemessen, nämlich die der Aufbringung einer Klemmkraft auf einen in die jeweilige Klemmstelle eingeführten elektrischen Leiter. Daraus resultiert insgesamt eine sehr kompakte Bauweise der neuen Klemme mit einer nur geringen Insgesamt-Bauhöhe.

Die Figuren 4 und 5 zeigen eine zweite Ausführungsform der erfindungsgemäßen Klemme. Sie hat alle vorgenannten, zu der ersten Ausführungsform gemäß den Figuren 1 bis 3 beschriebenen Merkmale, jedoch ist gemäß Anspruch 4 zusätzlich aus dem lagefixierten mittleren Teil des Federbandmaterials eine federnde Zunge 22 herausgebildet, die sich in eine unter der Grundebene liegende und nach oben U-förmig offene Ausnehmung 23 hineinerstreckt. Die federnde Zunge 22 bildet mit der unteren Randkante 24 der Ausnehmung einen zusätzlichen Klemmanschluß.

Dieser zusätzliche Klemmanschluß dient bei dem Ausführungsbeispiel gemäß Fig. 5 zum Einstecken des Steckkontaktes 25 eines zusätzlichen PE-Anschlußkontaktes 26, der erforderlich ist, wenn die neue Klemme als PE-Anschlußklemme verwendet werden soll.

In Fig. 6 ist dargestellt, daß die neue Klemme am oberen Ende der Stromleitplatte eine Steckfahne 27 aufweisen kann, die z.B. unmittelbar in eine Steckbuchse eines elektrischen Gerätes eingesteckt werden kann.

Fig. 7 zeigt ein Ausführungsbeispiel der neuen Klemme, bei der im Vergleich zu der Klemme gemäß Fig. 6 die dort vorhandene Steckfahne durch zwei Lötanschlußstifte 28 ersetzt ist.

## Patentansprüche

1. Anschluß- und Verbindungsklemme für elektrische Leiter
- mit einer im wesentlichen plan sich erstreckenden und in sich steifen stromleitenden Platte (nachfolgend "Stromleitplatte 10" genannt), die Fensteröffnungen (11,12,13) aufweist,
- und mit einem Klemmfedereinsatz, der in einem Stück aus einem flachen Bandmaterial aus Federstahlblech geformt ist (= nachfolgend "Federbandmaterial 18" genannt),
- das Federbandmaterial (18) ist mit seinem mittleren Teil, der sich quer zur Stromleitplatte erstreckt, durch eine der Fensteröffnungen der Stromleitplatte hindurchgeführt und ist in dieser Fensteröffnung (13) lagefixiert,
- und das Federbandmaterial besitzt mindestens zwei Endstücke (14,15,16,17) in Form von Blattfederenden, die sich auf den einander gegenüberliegenden Seiten der Stromleitplatte (10) jeweils ausgehend von dem lagefixierten mittleren Teil des Federbandmaterials (18) in eine der Fensteröffnungen (11,12,13) hineinerstrecken und mit den Fensteröffnungen Klemmstellen zum Anschließen eines elektrischen Leiters (19,20) bilden,
**dadurch gekennzeichnet,**
- **daß** der lagefixierte mittlere Teil des Federbandmaterials (18) in einer Grundebene der Stromleitplatte (10) positioniert ist, die sich quer zur Stromleitplatte erstreckt,
- und **daß** die Grundebene unterhalb der Fensteröffnungen angeordnet ist derart, daß sich die Fensteröffnungen (11,12,13) der Stromleitplatte oberhalb der Grundebene befinden.

2. Klemme nach Anspruch 1,
**dadurch gekennzeichnet,**
- **daß** die Stromleitplatte (10) aus einer kostengünstigen Stahllegierung besteht, die mit einer elektrisch gut leitfähigen Oberflächenbeschichtung versehen ist.

3. Klemme nach Anspruch 1,
**dadurch gekennzeichnet,**
- **daß** in einer Höhenebene über und parallel zu der Grundebene zwei Fensteröffnungen (11,12) nebeneinander angeordnet sind, in die sich jeweils ein Endstück (14,15) des Federbandmaterials hineinerstreckt.

4. Klemme nach Anspruch 1,
**dadurch gekennzeichnet,**
- **daß** der lagefixierte mittlere Teil des Federbandmaterials (18) eine federnde Zunge (22) besitzt, die sich in eine unter der Grundebene liegende Ausnehmung (23) der Stromleitplatte hineinerstreckt derart, daß die federnde Zunge mit der unteren Randkante (24) der Ausnehmung (23) einen zusätzlichen Klemmanschluß bildet.

5. Klemme nach Anspruch 1,
**dadurch gekennzeichnet,**
- **daß** das untere Ende der Stromleitplatte, das sich unterhalb der Grundebene befindet, die Form einer Steckfahne (27) oder die Form von Lötanschlußstiften (28) aufweist.
